# FASCICULE DE BREVET EUROPEEN

(11) **EP 0 110 745 B1**
(45) Date de publication et mention de la délivrance du brevet: **28.01.1987**
(21) Numéro de dépôt: 83402059.6
(22) Date de dépôt: 24.10.1983
(51) Int. Cl.: D01B 1/22

(54) **Procédé de traitement mécanique de fibres végétales, notamment de teillage du lin, et matériel pour sa mise en oeuvre**
Verfahren und Vorrichtung zur Bearbeitung von Pflanzenfasern, insbesondere für das Schwingen von Flachsstengeln
Method and apparatus for the mechanical treatment of vegetal fibres, especially for flax scutching

(30) Priorité: 04.11.1982 FR 8218519
(43) Date de publication de la demande: 13.06.1984
(73) Titulaire: Centre Technique Industriel dit: INSTITUT TEXTILE DE FRANCE, 92105 Boulogne Billancourt Cedex (FR)
(72) Inventeur: Prunier, Jean, F-77100 Meaux (FR)
(74) Mandataire: Hasenrader, Hubert

## Description

L'invention concerne les traitements mécaniques de fibres végétales en vue de leur affinage. L'invention concerne plus spécialement le teillage du lin, qui a pour but de séparer les fibres textiles des fibres de bois contenues dans les pailles de lin, qui ont le plus souvent été préalablement rouies.

Le teillage du lin comprend traditionnellement deux opérations successives: le broyage et le teillage proprement dit, ces deux opérations étant réalisées en continu sur des installations automatisées. Le broyage est réalisé par passage des pailles de lin, disposées en nappe continue, entre des cylindres métalliques cannelés: les pailles étalées horizontalement sont pincées entre deux courroies qui maintiennent et déplacent la nappe: les cylindres cannelés, ayant de 18 à 25 dents selon les constructeurs, sont placés perpendiculairement à la direction des courroies et de telle sorte que le plan horizontal dans lequel se situe la nappe passe entre les jeux de deux cylindres placés l'un au dessus de l'autre, le cylindre supérieur exerçant une pression sur le cylindre inférieur. Avant de pénétrer entre les cylindres, la nappe passe par un embarrage qui a pour effet d'orienter les pailles dans le sens de l'avancement des courroies; ainsi les pailles sont broyées entre les cylindres cannelés dans le sens de leur longueur.

Ce procédé de broyage par cylindres cannelés présente de nombreux inconvénients. La modification de la direction des pailles par l'embarrage entraîne une hétérogénéité du broyage, puisque les pailles se présentent entre les cylindres dans le sens longitudinal sur une partie de leur longueur, mais aussi dans le sens transversal sur une autre partie. Par ailleurs, les pailles se présentent le plus souvent entre les cylindres sous la forme de paquets irréguliers, et on comprend bien que l'action des cylindres, entre lesquels s'exerce une pression constante, étant fonction de la quantité de paille, la présence de paquets irréguliers entraîne une nouvelle hétérogénéité du broyage. Ces inconvénients sont parfaitement illustrés par l'usure des cylindres cannelés, dont on peut constater qu'elle est très irrégulière et par la même amplifie les défauts précédents.

Le teillage proprement dit est réalisé après broyage sur la nappe de lin, dont une extrémité est pincée entre deux courroies qui maintiennent et déplacent la nappe. Des lames, dénommées couteaux, fixées à la périphérie de deux tambours rotatifs et tournant en sens inverse, viennent battre la nappe et éliminent la partie ligneuse des pailles de lin. Dans une autre solution connue par le document FR-A-1 213 423, les lames d'un rotor coopèrent avec des lames vibrantes à poste fixe, la nappe passant entre les deux jeux de lames. Dans ces dispositifs connus, les organes batteurs viennent frapper la nappe pratiquement tangentiellement dans le but de mettre celle-ci en vibration. L'opération de teillage proprement dit doit compenser les irrégularités dues au broyage préalable.

Le but de l'invention est de pallier l'inconvénient majeur des procédés et dispositifs connus, à savoir l'hétérogénéité inhérente à l'utilisation de cylindres cannelés de broyage. Le but de l'invention est donc de remplacer le procédé traditionnel par un nouveau procédé de traitement des pailles de lin en vue de séparer les fibres textiles des fibres de bois dont le résultat technique s'apparente au teillage. Pour la suite de la description, on utilisera le terme générique de teillage pour définir le résultat technique ainsi obtenu.

Le procédé conforme à l'invention de traitement d'une nappe de fibres végétales entrainée de façon continue dans un plan moyen de référence, se caractérise en ce qu'on exerce sur la nappe une action de martelage intensif sensiblement perpendiculairement audit plan moyen, suivie d'une action de raclage le long des fibres.

Le martelage intensif conforme à l'invention, implique des chocs énergiques répétés, et se distingue parfaitement de la vibration obtenue par les organes batteurs mentionnés plus haut. En effet, le martelage intensif perpendiculaire au plan moyen de la nappe (la nappe pouvant du reste sortir de ce plan moyen sous l'action dudit martelage) vise un effet de broyage des fibres, complété par le raclage subséquent.

Selon une forme avantageuse de réalisation, le procédé permet en une seule opération de réaliser le broyage dans des conditions améliorées de régularité et tout ou partie du teillage proprement dit.

Avantageusement, la nappe se déplace entre un bloc fixe et un bloc mobile, ce dernier exerçant l'action de martelage intensif. Le bloc mobile peut exercer aussi l'action de raclage. De préférence, la nappe est martelée et raclée par des organes communs portés sur le bloc mobile, lequel est entraîné en rotation.

L'invention vise aussi un matériel destiné à mettre en oeuvre le procédé précité. Ce matériel comprend, outre un moyen d'entrainement continu de la nappe de fibres dans un plan moyen de référence, des moyens de martelage intensif de la nappe dans une direction sensiblement perpendiculaire à son plan moyen, et des moyens de raclage des fibres le long de celles-ci.

Avantageusement, les moyens de martelage intensif et de raclage sont constitués par des organes communs portés par un bloc mobile.

Avantageusement, le bloc mobile est animé d'un mouvement de rotation.

Avantageusement, le bloc rotatif comprend en périphérie un ou plusieurs marteaux, le bloc étant disposé par rapport à la nappe de façon que les marteaux arrivent sensiblement perpendiculairement au plan moyen de la nappe pour la frapper.

Avantageusement, les marteaux sont montés mobiles sur des axes portés par le bloc rotatif et parallèles à son axe de rotation.

Lorsque le bloc mobile est mis en rotation, les marteaux, par la force centrifuge, sont orientés vers l'extérieur du bloc. Chaque marteau vient frapper la nappe de paille qui se déplace entre un bloc fixe et le bloc mobile. Cet agencement des marteaux permet de laisser passer des sur-épaisseurs, voire des corps étrangers tels que des pierres. On peut concevoir d'autres types d'escamotage des marteaux (par exemple, des marteaux fixes avec élasticité radiale).

Avantageusement, le bloc mobile est placé dans une enceinte de forme approximativement cylindrique, en sorte que chaque marteau, après avoir frappé la nappe des pailles, glisse à la surface de celles-ci et poursuit une action progressive de teillage. Une ouverture est prévue à la partie inférieure de cette enceinte pour la récupération des sous-produits du teillage.

Avantageusement, la nappe continue de pailles de lin, maintenue entre deux courroies de transport, tombe verticalement (définissant ainsi le plan moyen de la nappe) et se déplace entre les deux blocs; le bloc fixe est une tige métallique au contact de la paille, en oblique par rapport à celle-ci, de manière à ce que, dans le sens du déplacement de la nappe, la première extrémité soit au niveau le plus bas de la paille et la seconde extrémité soit à la hauteur de la partie inférieure de la courroie de transport.

Avantageusement, le bloc mobile tourne autour d'un axe de rotation sensiblement contenu dans le plan moyen de la nappe, et oblique par rapport à la direction d'avancement de celle-ci.

Un ensemble de teillage selon l'invention comprend une succession de plusieurs matériels composés de blocs fixes et de blocs mobiles, entre lesquels est intercalé un mécanisme connu de retournement des pailles. Cet ensemble permet de teiller les pieds des pailles de lin puis les têtes ou inversement.

L'invention sera mieux comprise à l'aide d'un exemple de réalisation décrit ci-dessous et illustré par les figures 1, 1 bis, 2, 3 et 4, la figure 1 étant une vue de côté d'un ensemble de teillage, la figure 1 bis étant une vue de dessus du même ensemble de teillage, les figures 2 et 3 deux coupes transversales du matériel de teillage respectivement au niveau des plans AA' et BB', la ligne 4 montrant une variante de réalisation de la figure 3.

Les pailles de lin 1 sont constituées sous forme d'une nappe continue, pincée approximativement au tiers de sa longueur entre deux courroies, l'une mâle 2, l'autre femelle 3. Les courroies sont animées d'un mouvement continu de l'ordre de 40 mètres par minutes, entraînant le déplacement de la nappe de pailles à travers l'ensemble de teillage. Cet ensemble est constitué par la succession de deux installations de teillage 4 et 4' agissant sur les pieds des pailles, d'un mécanisme connu 5 de retournement des pailles et de deux installations de teillage 6 et 6' agissant sur les têtes des pailles, un même dispositif collecteur 7 récupérant la totalité des sous-produits à la partie inférieure des différentes installations de teillage.

Chaque installation de teillage comprend un bloc fixe 8, qui est une tige métallique rigide, montée oblique par rapport à la nappe de pailles de lin, au contact de celle-ci, l'extrémité 8a de cette tige étant au niveau le plus bas de la paille à teiller, l'extrémité 8b étant à la hauteur de la partie inférieure de la courroie de transport. Pour des pailles dont la hauteur à teiller h est de l'ordre de 800 mm, la longueur de la tige métallique 8 est de 1500 mm. Chaque installation de teillage comprend également un bloc mobile 9, rotatif autour d'un axe 10 parallèle à la direction du bloc fixe 8, cet axe 10 étant sensiblement dans le plan moyen vertical 1 ' de la nappe; ledit bloc mobile comprend un ensemble de six marteaux 11 répartis circonfé- rentiellement et montés libres autour de leur axe 12, cet axe étant aussi parallèle à la direction du bloc fixe 8: chacun de ces marteaux est un corps métallique, asymétrique (fig. 2 et 3) ou symétrique (fig. 4), présentant une extrémité arrondie 13. Lors de la mise en rotation par l'entraînement d'un moteur non représenté, du bloc mobile 9, les marteaux s'orientent sous l'action de la force centrifuge de sorte que la partie la plus lourde soit en périphérie et que l'extrémité 13 frappe les pailles de lin en 14, suivant la ligne où elles sont situées entre la tige 8 et le bloc mobile. Chacun des six marteaux décrits ci-dessus peut être lui-même décomposé en un certain nombre de marteaux alignés individuellement libres autour du même axe, de longueur réduite, de l'ordre de 50 mm. Le poids de chaque marteau est de 200 grammes, la mise en rotation du bloc mobile de 600 tours par minute.

Grâce à l'emplacement de l'axe 10, les marteaux arrivent sensiblement perpendiculairement au plan moyen l' de la nappe et exercent sur elle un martelage d'autant plus intensif que la nappe est maintenue à proximité de l'impact par la barre 8. Il en résulte un effet de cisaillage favorable au résultat recherché.

Il est à observer que les résultats avantageux du traitement de l'invention sont liés à l'effet d'impact localisé imparti par chaque marteau. Une augmentation excessive du nombre de marteaux conduit à des résultats moins bons, probablement parce que l'action de nombreux marteaux se rapproche alors de l'écrasement continu obtenu dans le broyage classique.

La tige fixe 8 se prolonge par une surface d'appui courbe 15 qui a un profil calculé de telle sorte que l'extrémité arrondie 13 du marteau 11, après avoir frappé en 14 les pailles de lin 1, poursuit sa course en raclant lesdites pailles qui sont théoriquement plaquées contre la paroi interne de cette surface courbe 15 (fig. 3). Ladite surface a donc un profil approximativement cylindrique dont l'axe de symétrie est l'axe de rotation du bloc mobile 9.

Bien que certaines fibres puissent se comporter comme indiqué ci-dessus et se plaquer sur la paroi 15, l'observation stroboscopique de matériels en fonctionnement a montré que la tige de lin, une fois qu'elle a été frappée par le marteau 13, a plutôt tendance à venir épouser le contour de marteaux sous l'effet d'un phénomène aérodynamique complexe. Aussi, comme représenté en figure 4, prévoit-on des dispositifs antibarbes 16 pour éviter que les tiges ne s'enroulent autour des axes 12. Ce phénomène aérodynamique est positif car il entraîne un raclage beaucoup plus énergique et donc un teillage plus poussé.

A la partie inférieure du bloc mobile 9 et dans le prolongement de la surface courbe 15 sont évacués les sous-produits du teillage: anas, poussières qui sont ainsi éliminés.

Ainsi chaque paille de lin, se déplaçant dans le sens de la flèche S et entrant dans l'installation de teillage 4, subit d'abord l'action des marteaux au niveau le plus bas des pieds. Un marteau frappant la paille au droit de l'extrémité 8 a du bloc fixe 8; la même paille est frappée ensuite par un autre marteau, alors que la courroie de transport s'est elle-même déplacée, le point d'impact de ce second marteau n'étant pas de ce fait identique au premier et se déplaçant le long de la tige rigide et oblique 8. En conséquence, lorsque la même paille a traversé toute l'installation de teillage 4, c'est toute sa longueur disponible en deçà du point de pincement des courroies qui a été frappée par la succession des marteaux individuels.

Cette action de teillage est réglable à volonté, pour une même vitesse de déplacement de la nappe, en fonction de la vitesses de rotation du bloc mobile 9, et aussi du choix de la forme, du poids et du nombre de marteaux individuels. Par ailleurs, pour un réglage donné de la machine, l'action de teillage est uniforme sur toute la longueur des pailles.

Pour obtenir une élimination suffisante des fibres de bois, il est plus souvent nécessaire de procéder à plusieurs opérations du type décrit précédemment et donc de disposer en série de plusieurs installations de teillage. Après le teillage des pieds des pailles de lin, la nappe est retournée selon une technique traditionnalle dans le métier du lin, dans un dispositif approprié 5. Enfin l'opération de teillage se poursuit au niveau de tête des pailles de lin dans une ou plusieurs installations de teillage.

La figure 1 bis illustre l'exemple d'un ensemble de teillage comprenant successivement deux installations de teillage 4 et 4' pour le teillage des pieds des pailles de lin, le dispositif de retournement 5 et des deux installations de teillage 6 et 6' pour le teillage des têtes des pailles de lin. Dans les installations 4' et 6' les blocs fixe 8 et mobile 9 sont disposés l'un par rapport à l'autre à l'inverse de leur disposition dans les installations 4 et 6; de la sorte, l'impact des marteaux 13 des installations 4 et 6 sur la nappe de pailles se produit sur l'une des faces de la nappe, alors qu'il se produit sur l'autre face dans les installations 4' et 6'. Cette disposition particulière permet d'augmenter la régularité du teillage.

Il est aussi à noter, et c'est un avantage complémentaire de cette forme de l'invention, que l'évacuation des sous-produits de teillage par le collecteur placée à la partie inférieure de chaque installation de teillage ne nécessite que très peu d'énergie, compte-tenu de l'effet de ventilateur provoqué par le bloc mobile en rotation: les anas et les poussières sont projetés vers ledit collecteur.

L'exemple qui vient d'être décrit et qui est le meilleur mode de réalisation connu à ce jour n'est pas restrictif des autres variantes de l'invention, telle que celle dans laquelle le bloc mobile est animé non d'un mouvement rotatif mais alternatif.

Comme on l'a dit en tête de ce mémoire, l'invention ne concerne pas que le traitement du lin, même si elle procure dans le cas de ce dernier, des avantages particuliers (le fait par exemple que la première machine de traitement de la ligne peut effectuer l'élimination des grains de lin, traditionnellement réalisée sur une machine autonome précédant le teillage). L'invention s'applique aussi au traitement du chanvre, etc.

## Revendications

1. Procédé de traitement d'une nappe (1 ) de fibres végétales entraînée de façon continue dans un plan moyen (1') de référence, caractérisé en ce qu'on exerce sur la nappe une action de martelage intensif sensiblement perpendiculairement audit plan moyen (1') suivie d'une action de raclage le long des fibres.

2. Procédé selon la revendication 1, caractérisé en ce que la nappe se déplace entre un bloc fixe (8) et un bloc mobile (9), ce dernier exerçant l'action de martelage intensif.

3. Procédé selon la revendication 2, caractérisé en ce que le bloc mobile (9) exerce aussi l'action de raclage.

4. Procédé selon l'une quelconque des revendications 2 ou 3, caractérisé en ce que la nappe est martelée et raclée par des organes communs (11 ) portés sur le bloc mobile (9), lequel est entraîné en rotation.

5. Matériel de traitement pour la mise en ceuvre du procédé de l'une quelconque des revendications 1 à 4, comprenant un moyen (2, 3) d'entraînement continu de la nappe de fibres dans un plan moyen (1') de référence, caractérisé en ce qu'il comprend des moyens (11 ) de martelage intensif de la nappe (1) dans une direction sensiblement perpendiculaire à son plan moyen (1 '), et des moyens (11) de raclage des fibres le long de celles-ci.

6. Matériel selon la revendication 5, caractérisé en ce que les moyens de martelage intensif et de raclage sont constitués par des organes communs (11 ) portés par un bloc mobile (9).

7. Matériel selon la revendication 6, caractérisé en ce que le bloc mobile (9) est animé d'un mouvement de rotation.

8. Matériel selon la revendication 7, caractérisé en ce que le bloc rotatif (9) comprend en périphérie un ou plusieurs marteaux (11), le bloc (9) étant disposé par rapport à la nappe (1) de façon que les marteaux (11) arrivent sensiblement perpendiculairement au plan moyen (1') de la nappe pour la frapper.

9. Matériel selon la revendication 8, caractérisé en ce que les marteaux (11 ) sont montés mobiles sur des axes (12) portés par le bloc rotatif (9) et parallèles à son axe de rotation (10).

10. Matériel selon l'une quelconque des revendications 7 à 9, caractérisé en ce que le bloc mobile (9) tourne autour d'un axe de rotation (10) sensiblement contenu dans le plan moyen (1') de la nappe, et oblique par rapport à la direction d'avancement de celle-ci.

11. Matériel selon l'une quelconque des revendications 6 à 10, caractérisé en ce qu'il comporte un moyen d'appui fixe (15) coopérant avec le bloc mobile (9) pour le raclage des fibres.

## Patentansprüche

1. Verfahren zur Behandlung einer Schicht (2) von Pflanzenfasern, die kontinuierlich in eine mittlere Bezugsebene (1') gefördert wird, dadurch gekennzeichnet, dass man auf die Schicht eine starke Hämmerwirkung im wesentlichen senkrecht zu dieser mittleren Ebene (1') ausübt, wonach eine Schabwirkung längs der Fasern folgt.

2. Verfahren nach Anspruch 1, dadurch gekennzeichnet, dass sich die Schicht zwischen einem festen Block (8) und einem beweglichen Block (9) weiterbewegt, welch letzterer die starke Hämmerwirkung ausübt.

3. Verfahren nach Anspruch 2, dadurch gekennzeichnet, dass der bewegliche Block (9) auch die Schabwirkung ausübt.

4. Verfahren nach irgendeinem der Ansprüche 2 oder 3, dadurch gekennzeichnet, dass die Schicht von gemeinsamen Organen (11) gehämmert und geschabt wird, die auf dem beweglichen Block (9) getragen werden, der in Rotation versetzt wird.

5. Behandlungseinrichtung zur Durchführung des Verfahrens nach irgendeinem der Ansprüche 1 bis 4, mit einem Mittel (2, 3) zum kontinuierlichen Fördern der Faserschicht in eine mittlere Bezugsebene (1'), dadurch gekennzeichnet, dass sie Mittel (11) zum starken Hämmern der Schicht (1) in einer zu ihrer mittleren Ebene (1') im wesentlichen senkrechten Richtung und Mittel (11) zum Schaben der Fasern längs derselben aufweist.

6. Einrichtung nach Anspruch 5, dadurch gekennzeichnet, dass die Mittel zum starken Hämmern und zum Schaben aus gemeinsamen Organen (11) bestehen, die von einem beweglichen Block (9) getragen werden.

7. Einrichtung nach Anspruch 6, dadurch gekennzeichnet, dass der bewegliche Block (9) in Drehbewegung versetzt wird.

8. Einrichtung nach Anspruch 7, dadurch gekennzeichnet, dass der drehbare Block (9) am Umfang einen oder mehrere Hämmer (11) aufweist, wobei der Block (9) bezüglich der Schicht (1) derart angeordnet ist, dass die Hämmer (11) im wesentlichen senkrecht an der mittleren Ebene (1') der Schicht ankommen, um sie zu beaufschlagen.

9. Einrichtung nach Anspruch 8, dadurch gekennzeichnet, dass die Hämmer (11) beweglich auf Achsen (12) montiert sind, die vom drehbaren Block (9) getragen werden und parallel zu seiner Drehachse (10) sind.

10. Einrichtung nach irgendeinem der Ansprüche 7 bis 9, dadurch gekennzeichnet, dass sich der bewegliche Block (9) um eine Drehachse (10) dreht, die im wesentlichen in der mittleren Ebene (1') der Schicht enthalten und schräg bezüglich der Förderrichtung derselben ist.

11. Einrichtung nach irgendeinem der Ansprüche 6 bis 10, dadurch gekennzeichnet, dass sie ein festes Anlagemittel (15) aufweist, das mit dem beweglichen Block (9) zum Schaben der Fasern zusammenwirkt.

## Claims

1. Process for treating a web (1) of vegetable fibres driven in continuous manner in an average reference plane (1'), characterized in that an intensive hammering action is exerted on the web substantially perpendicularly to said average plane (1') followed by a scraping action along the fibres.

2. Process according to claim 1, characterized in that the web moves between a fixed block (8) and a movable block (9), the latter exerting the intensive hammering action.

3. Process according to claim 2, characterized in that the movable block (9) also exerts said scraping action.

4. Process according to any one of claims 2 or 3, characterized in that the web is hammered and scraped by joint members (11) carried by the movable block (9), the latter being driven in rotation.

5. Treatment material for implementing the process according to any one of claims 1 to 4, comprising a means (2, 3) for continuously moving the web of fibres in a reference average plane (1'), characterized in that it comprises means (11) for intensively hammering the web (1) in a direction substantially perpendicular to its average plane (1'), and means (11) for scraping the fibres lengthwise.

6. Material according to claim 5, characterized in that the intensive hammering and scraping means are constituted by joint members (11) carried by a movable block (9).

7. Material according to claim 6, characterized in that the movable block (9) is imparted with a rotation movement.

8. Material according to claim 7, characterized in that the rotating block (9) comprises on its periphery one or more hammers (11), the block (9) being so placed with respect to the web (1) that the hammers (11) are brought substantially perpendicularly to the average plane (1') of the web in order to hammer it.

9. Material according to claim 8, characterized in that the hammers (11) are mounted for moving about axis (12) carried by the rotating block (9) and parallel to its rotation axis (10).

10. Material according to any one of claims 7 to 9, characterized in that the movable block (9) rotates about a rotating axis (10) substantially contained in the web average plane (1'), and oblique with respect to the web advancing direction.

11. Material according to any one of claims 6 to 10, characterized in that it comprises a fixed supporting means (15) cooperating with the movable block (9) for scraping the fibers.
